# EUROPÄISCHE PATENTSCHRIFT

(11) **EP 0 822 385 B1**
(45) Veröffentlichungstag und Bekanntmachung des Hinweises auf die Patenterteilung: **07.11.2001**
(21) Anmeldenummer: 97110971.5
(22) Anmeldetag: 02.07.1997
(51) Int. Cl.: F42C 19/08

(54) **Treibladungsanzünder**
Primer for propulsive charge
Allumeur de charge propulsive

(30) Priorität: 02.08.1996 DE 19631185
(43) Veröffentlichungstag der Anmeldung: 04.02.1998
(62) Teilanmeldung aus: 00116559.6
(73) Patentinhaber: Rheinmetall W & M GmbH, 29345 Unterlüss (DE)
(72) Erfinder: Thiesen, Stefan, Dr., 47877 Willich (DE); Lübben, Manfred, Dr., 29223 Celle (DE); Jungbluth, Dieter, 56249 Herschbach (DE)

(56) Entgegenhaltungen:
- FR-A- 2 591 735
- GB-A- 2 134 230
- US-A- 2 446 187
- US-A- 4 335 653
- US-A- 5 052 302
- US-A- 5 140 906

## Beschreibung

Die Erfindung betrifft einen Treibladungsanzünder für patronierte Munition mit einem Anzündrohr, in dem sich eine Übertragungsladung befindet.

In einem derartigen Treibladungsanzünder (TLAnz) müssen die empfindlichen explosiven Elemente der Anzündkette in geschätzter umhüllter Form vorliegen. Die Übertragungsladung dieser Anzündkette aus leicht anzündbarem Pulver, das bereits unter mäßigem Druck sehr schnell abbrennt und die Flamme sehr schnell weiterleitet, liegt gekapselt im metallischen Anzündrohr des TLAnz vor, in dem Anzündverteilerbohrungen über die gesamte Länge verteilt sind. Moderne TLAnz weisen -bezogen auf die Gesamtpatrone- eine maximal mögliche Länge des Anzündrohres auf, um die Anzündflamme ungehindert bis in die oberen (vorderen) Treibladungspulverschichten zu bringen und durch die Verteilerbohrungen eine größtmögliche Anzündfläche zur Verfügung zu haben.

Bei derartigen bekannten TLAnz ist ein erheblicher Aufwand für die Abdichtung der empfindlichen Anzündelemente gegen Umwelteinflüsse erforderlich. So müssen insbesondere die Anzündöffnungen und Gewindeteile des Anzündrohres zuverlässig abgedichtet sein, um die Funktion des TLAnz zu gewährleisten. Sofern die Anzündelemente hingegen nicht ausreichend gegen Feuchtigkeit geschützt sind, treten sofort Versager bzw. Anzündverzögerungen im Abfeuerfall ein. Im Hinblick auf die Forderungen der Abnehmer entsprechender Munition muß die Abdichtung der Übertragungsladung mindestens 10 Jahre in feuchten und feuchtaggressiven Klimaten zuverlässig gewährleistet sein, und zwar selbst dann, wenn die entsprechende Patrone selbst nicht vollständig gegen Feuchtigkeit abgedichtet ist.

Aus der US-PS 2,446,187 ist ein TLAnz bekannt, bei dem zum Schutz der Verstärkerladung gegen äußere Umgebungseinflüsse innerhalb des Mantelrohres ein dünnwandiges Schutzrohr aus einer Blei-Zinn-Legierung angeordnet ist. Das Schutzrohr liegt dabei bündig an der Innenwand des Mantelrohres an, so daß die Anzündöffnungen verdeckt sind. Im Aktivierungsfall des Anzünders stanzt der Druckstoß das Schutzrohr an den Anzündöffnungen aus. Jedoch wird die Anzündflamme durch den gleichzeitig einsetzenden Schmelzvorgang der Blei-Zinn-Legierung durch Energieentzug geschwächt, aus der eine Verzögerung der Flammenausbreitung durch die Anzündöffnungen in das Treibladungspulver hinein folgt. Diese Verzögerung wird zeitlich meßbar, so daß kurze geforderte Anzündzeiten (weit unter 50 ms) nicht erzielt werden.

Außerdem weist ein TLAnz dieser Bauart den Nachteil auf, daß das Material des Schutzrohres Bleibestandteile enthält, die bei der Anzündung der Patrone frei werden und als Gift- und Schadstoffe in die Umgebung gelangen. Schließlich dürfte die Verwendung eines derartigen Schutzrohres aus einer Metallegierung zu einer unzulässigen Erhöhung des Innendruckes des Treibladunganzünders führen.

Aus der EP-0 392 533 BI und der DE-37 01 145 A1 sind Treibladungsanzünder mit Anzündrohren bekannt, bei denen die Anzündöffnungen durch außenseitig auf dem jeweiligen Mantelrohr aufgebrachte Kunststoffschläuche verdeckt werden.

Nachteilig bei diesen TLAnz ist, daß der jeweilige Kunststoffschlauch bei mechanischen Belastungen der Patrone (z.B. bei den bei der Laborierung vorgenommenen Rüttelvorgängen) beschädigt werden kann, denn die Kanten der harten Treibladungspulverkörner in der Hauptladung der Patrone sind in der Lage, durch Reib- und Anritzvorgänge den Schlauch abzunutzen und zu beschädigen, so daß der Schutz gegen das Eindringen von Feuchtigkeit in den TLAnz versagt.

Aus der DE-34 16 736 C2 ist ein TLAnz bekannt, bei dem innerhalb des Mantelrohres eine aus einer Kunststoff-Schrumpffolie bestehende Schutzhülle angeordnet ist, welche die aus mehreren Ringtabletten bestehende Übertragungsladung zusammenhält und fest umschließt. Im Anzündvorgang wird die Weiterleitung der Anzündflamme gehemmt, weil die Sperrwirkung des umschließenden Kunststoffs eine verzögerungsfreie schnelle Anzündung der gesamten Übertragungsladung vereitelt, so daß eine Zunahme der Anzündzeit gemessen wird.

Ferner ist aus der US 5,052,302 ein TLAnz bekannt, bei dem innerhalb eines verbrennbaren Mantelrohres eine aus einem Gewebe bestehende, die Übertragungsladung einschließende Schutzhülle angeordnet ist.

Aus der US 5,140,906 ist ein Zünder für einen Airbag bekannt, bei dem innerhalb einer becherförmigen Metallkapsel eine aus Kunststoff bestehende, die Übertragungsladung einschließende Schutzkappe angeordnet ist.

Schließlich ist aus der US 4,335,653 ein elektrischer Zünder bekannt, bei dem zwischen zwei Elektroden eine elektrisch leitende Verbindung vorgesehen ist, an die sich ein in einer Kapsel aus Aluminium befindliches pyrotechnisches Gemisch anschließt. Zur Verminderung des elektrischen Ansprechvermögens des Zünders schlägt diese Druckschrift vor, zwischen der elektrisch leitenden Verbindung und dem pyrotechnischen Gemisch eine ca. 1µm dünne isolierende Schicht aus Glas (SiO₂) vorzusehen, die auf die elektrisch leitende Verbindung aufgedampft wird.

Die Aufgabe der vorliegenden Erfindung besteht darin, einen Treibladungsanzünder anzugeben, der ein Anzündrohr mit innenseitig angeordnetem Schutzrohr besitzt, welches bei rauher Handhabung sowie bei schockartigen Temperaturänderungen und erhöhter Feuchtelagerung über einen Zeitraum größer > 10 Jahre die Verstärkerladung sicher gegen äußere Umgebungseinflüsse abdichtet.

Diese Aufgabe wird durch die Merkmale des Anspruchs 1 gelöst. Weitere vorteilhafte Ausgestaltungen der Erfindung offenbaren die Unteransprüche.

Im wesentlichen liegt der Erfindung der Gedanke zugrunde, ein Schutzrohr zu verwenden, das innenseitig eng an dem Mantelrohr des Anzündrohres anliegt und aus einem dünnwandigen Material aus Glas oder einer Oxid- bzw. Glaskeramik mit einer Wandstärke zwischen 0, 1 und 0, 8 mm besteht.

Es hat sich ferner als vorteilhaft erwiesen, das Schutzrohr im Bereich der Anzündöffnungen mit Sollbruchstellen zu versehen.

Weitere Einzelheiten und Vorteile der Erfindung ergeben sich aus dem folgenden anhand einer Figur erläuterten Ausführungsbeispiel. Dabei zeigt die Fig. den Längsschnitt eines erfindungsgemäßen Treibladungsanzünders, wie er beispielsweise bei patronierter Panzermunition verwendbar ist.

Der mit 1 bezeichnete Treibladungsanzünder besteht im wesentlichen aus einem Kopfteil 2 und einem sich daran in Richtung der Längsachse 3 des Anzünders 1 anschließenden Anzündrohr 4. Das Kopfteil 2, welches ein nicht dargestelltes Anzündhütchen sowie eine Verstärkerladung 7 enthält, ist mit einem Außengewinde 6 zum Einschrauben des Treibladungsanzünders 1 in den Boden der entsprechenden Patrone (nicht dargestellt) versehen.

Das Anzündrohr 4, welches mit einer Übertragungsladung 5 gefüllt ist, setzt sich aus einem Mantelrohr 8 aus Stahl mit Anzündöffnungen 9 und der innenseitig angeordneten Abdichtung in Form eines Innenliners bzw. Schutzrohres 10 zusammen, welches die Anzündöffnungen 9 abdeckt.

Der Innenliner bzw. das Schutzrohr 10 ist auf der Vorderseite 11 des Anzündrohres 4 geschlossen und auf seiner dem Kopfteil 2 des Treibladungsanzünders 1 zugewandten Seite 12 mittels einer Dichtung 13 aus einem elastischen Material abgedichtet.

Schutzrohre 10, die einseitig geschlossen und selbsttragend sind, müssen hinreichend stabil sein, um mechanische Belastungen (z.B. Rüttel-, Schlag- und Vibrationsvorgänge) abzufangen. Als besonders Geeignete haben sich Schutzrohre aus einer Oxid- oder Glaskeramik erwiesen mit einer Wandstärke zwischen 0,3 und 0,6 mm.

Ein derartiges Rohr ist vom Anzündstück her gesehen offen und daher am Kopfteil 2 mit einer aus- oder eingeklappten, verdeckten Krempe, die eine Nutrille aufweist, ausgestattet. Die Nut kann einen abdichtenden O-Ring oder einen federnden Abdichtring aufnehmen. Die Vorderseite 11 des Mantelrohres 8 läuft in abgeschlossener Bauweise aus. Zur Sicherung eines festen Sitzes des Schutzrohres 10 im Bereich der Vorderseite 11 kann dort ebenfalls ein federndes Ringelement aus Weichgummi vorgesehen werden.

Oxidkeramische Werkstoffe auf der Basis von Zirkonoxid oder mit Zirkonoxid stabilisiertem Aluminiumoxid weisen ein gutes Biegeverhalten auf und können für erhöhte mechanische Belastungen benutzt werden.

Sofern die Wandstärke < 0,3 mm ist, hat sich bei derartigen Schutzrohren ein Verbund mit der Innenseite des Mantelrohres 8 bewährt. Derartige dünnwandige Rohre werden vorteilhafterweise mit einer Siliconschicht überzogen, die im Klebverbund mit dem Mantelrohr steht, so daß eine stabile Abstützung vorliegt.

### Bezugszeichenliste

- 1: Treibladungsanzünder
- 2: Kopfteil
- 3: Längsachse
- 4: Anzündrohr
- 5: Übertragungsladung
- 6: Außengewinde
- 7: Verstärkerladung
- 8: Mantelrohr
- 9: Anzündöffnungen
- 10: Schutzrohr/Innenliner
- 11: Vorderseite
- 12: Kopfteil zugewandte Seite des Schutzrohres 10
- 13: Dichtung

## Patentansprüche

1. Treibladungsanzünder für patronierte Munition mit einem Anzündrohr (4), in dem sich eine Übertragungsladung (5) befindet, wobei
a) das Anzündrohr (4) ein Anzündöffnungen (9) aufweisendes Mantelrohr (8) und ein zum Schutz der Übertragungsladung (5) gegen äußere Umgebungseinflüsse angeordnetes dünnwandiges Schutzrohr (10) aufweist, dessen Außenwand bündig an der Innenwand des Mantelrohres (8) anliegt und die Anzündöffnungen (9) verdeckt,
b) das Schutzrohr (10) aus Glas oder einer Oxid- bzw. Glaskeramik besteht und
c) das Schutzrohr/Innenliner (10) eine Wandstärke zwischen 0, 1 und 0,8 mm aufweist.

2. Treibladungsanzünder nach Anspruch 1, **dadurch gekennzeichnet, daß** das Schutzrohr (10) zusätzlich mit einem dünnen Siliconfilm überzogen ist.

3. Treibladungsanzünder nach Anspruch 1 oder 2, **dadurch gekennzeichnet, daß** das Schutzrohr (10) vor den Anzündöffnungen (9) mit Sollbruchstellen versehen ist.

4. Treibladungsanzünder nach einem der Ansprüche 1 bis 3, **dadurch gekennzeichnet, daß** das Schutzrohr (10) eine Wandstärke zwischen 0,3 mm und 0,6 mm besitzt.

## Claims

1. A propellant-charge detonator for cartridged ammunition with a detonating tube (4) in which a booster charge (5) is located, wherein
a) the detonating tube (4) comprises a jacket tube (8) exhibiting detonating apertures (9) and comprises a thin-walled protecting tube (10) which is provided for the purpose of protecting the booster charge (5) against external environmental influences, the outer wall of said protecting tube abutting the inner wall of the jacket tube (8) in flush manner and covering the detonating apertures (9),
b) the protecting tube (10) consists of glass or of an oxide-ceramic or glass-ceramic material and
c) the protecting tube or inner liner (10) has a wall thickness between 0.1 and 0.8 mm.

2. Propellant-charge detonator according to Claim 1, **characterised in that** the protecting tube (10) is additionally coated with a thin silicone film.

3. Propellant-charge detonator according to Claim 1 or 2, **characterised in that** the protecting tube (10) is provided with predetermined breaking-points ahead of the detonating apertures (9).

4. Propellant-charge detonator according to one of Claims 1 to 3, **characterised in that** the protecting tube (10) has a wall thickness between 0.3 mm and 0.6 mm.

## Revendications

1. Allumeur de charge propulsive pour munition en cartouche, comportant un tube d'allumage (4) dans laquelle se trouve une charge de transmission (5), dans lequel
a) le tube d'allumage (4) présente un tube de protection (10) à paroi mince agencé pour protéger la charge de transmission (5) contre des influences extérieures, dont la paroi extérieure est accolée à la paroi intérieure du tube d'enveloppe (8) et recouvre
b) le tube de protection (10) est constitué de verre ou d'une céramique d'oxyde ou de verre et
c) le tube de protection/conducteur interne (10) présente une épaisseur de paroi située entre 0,1 et 0,8 mm.

2. Allumeur de charge propulsive selon la revendication 1, **caractérisé en ce que** le tube de protection (10) est recouvert en plus d'un mince film de silicone.

3. Allumeur de charge propulsive selon la revendication 1 ou 2, **caractérisé en ce que** le tube de protection (10) est pourvu de zones destinées à la rupture devant l'ouverture d'allumage (9).

4. Allumeur de charge propulsive selon l'une des revendications 1 à 3, **caractérisé en ce que** le tube de protection (10) possède une épaisseur de paroi située entre 0,3 et 0,6 mm.
